# EUROPÄISCHE PATENTSCHRIFT

(11) **EP 3 175 072 B1**
(45) Veröffentlichungstag und Bekanntmachung des Hinweises auf die Patenterteilung: **19.12.2018**
(21) Anmeldenummer: 15766380.8
(22) Anmeldetag: 31.07.2015
(51) Int. Cl.: E06B 9/17

(54) **VORRICHTUNG ZUM BETÄTIGEN VON ANTRIEBEN FÜR BEWEGLICHE SCHUTZANLAGEN UND VERFAHREN ZUR VERWENDUNG EINER VORRICHTUNG ZUM BETÄTIGEN VON ANTRIEBEN FÜR BEWEGLICHE SCHUTZANLAGEN**
DEVICE FOR ACTUATING DRIVES FOR MOVABLE PROTECTION SYSTEMS, AND METHOD FOR USING A DEVICE FOR ACTUATING DRIVES FOR MOVABLE PROTECTION SYSTEMS
DISPOSITIF SERVANT À ACTIONNER DES ENTRAÎNEMENTS POUR DES INSTALLATIONS MOBILES DE PROTECTION ET PROCÉDÉ SERVANT À UTILISER UN DISPOSITIF SERVANT À ACTIONNER DES ENTRAÎNEMENTS POUR DES INSTALLATIONS MOBILES DE PROTECTION

(30) Priorität: 31.07.2014 DE 102014011171
(43) Veröffentlichungstag der Anmeldung: 07.06.2017
(73) Patentinhaber: Rinn, Friedrich Karl, 55130 Mainz (DE)
(72) Erfinder: Rinn, Friedrich Karl, 55130 Mainz (DE)
(74) Vertreter: Nitz, Astrid
(86) Internationale Anmeldenummer: PCT/DE2015/000379
(87) Internationale Veröffentlichungsnummer: WO 2016/015704

(56) Entgegenhaltungen:
- EP-A1- 2 597 245
- FR-A3- 2 935 425

## Beschreibung

Die Erfindung betrifft eine Vorrichtung zum Betätigen von Antrieben für bewegliche Schutzanlagen nach dem Anspruch 1 und ein Verfahren zur Verwendung einer Vorrichtung nach dem Anspruch 10.

Bei Vorrichtungen zur Betätigung von Antrieben für bewegliche Schutzanlagen aus dem Stand der Technik, umfassend Solarsteuerungssysteme, befinden sich die Komponenten in oder am Rollladenkasten und sind so montiert, dass zu deren Wartung oder Austausch oft die gesamte Rollladenanlage demontiert und auch auseinandergebaut werden muss. Ein Austausch erfolgt somit unter Inkaufnahme einer unverhältnismäßig erhöhtem Abfallmenge und schwieriger Montage.

Aufgabe der vorliegenden Erfindung ist es, eine Vorrichtung zum Betätigen von Antrieben für bewegliche Schutzanlagen bereitzustellen, die unter Vermeidung der Nachteile des Stands der Technik einfach und sicher zu bedienen und zu reparieren ist.

Die Aufgabe wird gelöst durch eine Vorrichtung zum Betätigen von Antrieben für bewegliche Schutzanlagen, insbesondere Wetterschutzanlagen, insbesondere Sonnenschutzanlagen, insbesondere Rollläden, gemäß dem Anspruch 1.

Die Erfindung bietet einen modularen Aufbau mit gesondert zu entnehmenden und austauschbaren .Komponenten in einer einfach anpassbaren Konstruktion, mit einem Solarpanel zum Aufladen von Akkus, welche auf optimiertem Raum Motoren verschiedene bewegliche Schutzanlagen mit Energie versorgen kann. Ein Akkutausch ist einfach und günstig. Bei Ausfall der Funksteuerung muss nicht das ganze System getauscht werden. Das System erlaubt aufgrund seiner Konstruktion und Montageart eine extrem rationelle Fertigung. Für das System werden insbesondere vorteilhaft zwei verschiedene, aber im späteren Zustand nach außen optisch gleiche Profile hergestellt und dann in mehrere Abschnitte aufgeteilt.

Die Erfindung umfasst ein seitlich an das Profilmittel mit dem Solarpanel anflanschbares Profilmittel insbesondere Gehäuse, in welchem die Akkus und die Steuerungselektronik zum Betreiben der Motoren untergebracht werden können. Die modulartig in das Profilmittel eingebrachten Akkus können durch die benachbarte Solarenergie aufgeladen werden, wodurch wiederum eine Versorgung des angeschlossenen Motors mit Strom aus den integrierten Akkus ermöglicht wird und die elektronische Steuerung der Akkus und des Motors inclusive Verarbeitung eines externen Funksignals mit Steuerungsbefehlen. Die Profilmittel können direkt aneinander oder auch weiter entfernt eingesetzt werden. Stranggepresste Aluminiumprofile können auf einfache Weise in der Länge variabel an die Anforderungen als Profilmittel angepasst werden, insbesondere wenn für hohe Leistungen ein größere Anzahl Akkus notwendig sind.

Die Profilmittel weisen im Wesentlichen eine Übereinstimmung in der Form an den Verbindungsbereichen auf. Die Kopplung der beiden Profilmittel zu einem einzigen Bauteil kann ein einfacher Weise, insbesondere über ein Aluminiumflachprofil erfolgen, welches im hinteren Teil der Module in einen eigens dafür vorgesehenen Einsetzbereich eingeschoben ist. Zudem können verschiedene Funksteuerungssysteme in ein Funkmodul der Steuerungseinrichtung eingebaut werden und das gesamte System im Rahmen des Steuerungssystems genutzt werden. Bei Jalousien oder jalousierbaren Rollläden können beispielsweise spezielle Steuerungen wie langsames Anlaufen oder langsames Stoppen in das Steuerungsmodul integriert werden.

Die Wartung eines oder mehrerer Module ist einfach zu handhaben und somit sehr servicefreundlich. Bei Aufmaß-, Planungs- oder Montagefehlern ist das Tauschen oder Verändern einzelner Module möglich und einfach. Die Montage erfolgt schnell und erfordert keinerlei besondere Maschinen oder Werkzeuge. Einfache Erneuerung von gealterten Akkus, Panels oder weil sich solche Systeme ständig weiterentwickeln. Hier ist der Austausch des Funkmoduls ohne Tausch der anderen Module möglich. Dies bewirkt eine Umweltschonung durch Müllvermeidung und Kostenersparnis. Wenn nur der Akku getauscht wird, bleiben die anderen Teile erhalten.

Vorteilhaft ist es, wenn zwischen den Abschnitten, insbesondere zwischen den Profilmitteln, eine Dichtung, insbesondere umfassend Kunststoff, eingesetzt ist, insbesondere an beide Endseiten .

Vorteilhaft ist es, wenn die Profilmittel in einem Abstand voneinander einsetzbar sind, wobei zwischen den Profilmitteln Stromleitungskabel eingesetzt sind

Vorteilhaft ist es, wenn ein Profilmittel zunächst einstückig zu fertigen ist und anschließend in Querrichtung in mehrere Abschnitte aufzuteilen ist oder mehrere Profilmittel einzeln zu fertigen.

Vorteilhaft ist es, wenn die Profilmittel durch ein Mittel zum Verbinden verbunden sind, insbesondere durch ein Längselement, insbesondere eine Rechteckprofil, insbesondere umfassend Kunststoff und/oder Aluminium, das insbesondere in angepasste Längsöffnungen von entsprechenden Einsetzbereichen der Profilmittel eingeführt ist, insbesondere sind die Profilmittel alternativ oder ergänzend durch eine Steckverbindung zu verbinden.

Vorteilhaft ist es, wenn das Mittel zum Verbinden durch Befestigungsmittel, insbesondere Befestigungsschrauben von unten gegen das Rechteckprofil gespannt ist.

Vorteilhaft ist es, wenn das Mittel zum Erzeugen von Strom eine oder mehrere Solarpanelen umfasst und/oder das Mittel zum Speichern von Strom eine oder mehrere wieder aufladbare Akkumulatoren umfasst.

Vorteilhaft ist es, wenn die Steuerungseinrichtung einen Funkempfänger insbesondere zur externen Aktivierung aufweist.

Vorteilhaft ist es, wenn durch die Steuerungseinrichtung ein Motor zum Betätigen der Schutzanlage steuerbar ist, wobei der Motor insbesondere in einer zentralen Drehachse der Schutzanlage als Rohrmotor integriert ist.

Vorteilhaft ist es, wenn die beweglichen Schutzanlagen Markisen und/oder Garagentore und/oder Drehläden und/oder Verdunkelungsanalgen und/oder Sonnenschutzrollos und/oder Schwimmbadabdeckungen umfassen.

Die Aufgabe wird ebenfalls gelöst durch ein Verfahren zur Verwendung einer Vorrichtung zum Betätigen von Antrieben für bewegliche Schutzanlagen, insbesondere Wetterschutzanlagen, insbesondere Sonnenschutzanlagen, insbesondere Rollläden, insbesondere nach einem der Ansprüche 1 bis 9, gemäß dem Anspruch 10.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigen:
- Fig. 1: eine erfindungsgemäße Vorrichtung an einem Rollladen,
- Fig. 2: eine erfindungsgemäße Vorrichtung in Explosionsdarstellung,
- Fig. 3a: ein Profilmittel im Schnitt,
- Fig. 3b: ein Profilmittel in perspektivischer Ansicht,
- Fig. 4: ein Profilmittel im Schnitt,
- Fig. 5: einen Rollladen,
- Fig. 6: eine erfindungsgemäße Vorrichtung in Explosionsdarstellung,
- Fig. 7a: ein Profilmittel im Schnitt,
- Fig. 7b: ein Profilmittel im Schnitt und
- Fig. 7c: einen Teil einer erfindungsgemäßen Vorrichtung im Schnitt.

Fig. 1 zeigt eine erfindungsgemäße Vorrichtung 1 an einer Schutzanlage 2 beispielhaft in Form eines Rollladens 22 mit einem Profilmittel 6 und einem Profilmittel 7. Die Vorrichtung 1 zum Betätigen von Antrieben für bewegliche Schutzanlagen (2), insbesondere Wetterschutzanlagen, insbesondere Sonnenschutzanlagen, insbesondere Rollläden, umfasst: ein Mittel zum Erzeugen von Strom 3 aus Sonnenlicht, ein Mittel zum Speichern von Strom 4 und eine Steuerungseinrichtung, dargestellt in Fig. 2. Das Mittel zum Speichern von Strom 4 und die Steuerungseinrichtung befinden sich in zumindest einem gesonderten Abschnitt eines ersten Profilmittels, insbesondere in einem gesonderten ersten Profilmittel 6, wobei sie gesondert entnehmbar angeordnet sind. Das Mittel zum Erzeugen von Strom 3 aus Sonnenlicht befindet sich in einem gesonderten zweiten Abschnitt des Profilmittels, insbesondere in einem zweiten Profilmittel 7, und der zweite Abschnitt, insbesondere das zweite Profilmittel 7, ist an den ersten Abschnitt, insbesondere das erste Profilmittel 6, angepasst ausgebildet, so dass ein einheitlicher Strukturaufbau der Profilmittel gegeben ist.

Das Profilmittel 7 mit dem Akku und der Steuerung kann auch gesondert innen oder außen angebracht werden. Es ist dabei nur ein Typ Solarpaneel nötig, der aber wiederum in verschiedenen Stärken erhältlich sein kann.

Die Profilmittel 6,7 weisen ausbaubar ein Mittel zum Erzeugen von Strom 3 in Form einer Solarpaneele 16 und ein Mittel zum Speichern von Strom 4 in Form eines Akkus 17 auf. In dem Profilmittel 7 ist zudem eine Steuerungseinrichtung 5 untergebracht, die durch eine Fernsteuerung 23 per Funk angesteuert werden kann.

Fig. 2 zeigt eine erfindungsgemäße Vorrichtung 1 in Explosionsdarstellung. Das Profilmittel 6 für das Solarpanel umfasst beispielhaft ein Aluminiumprofil, in welchem ein Einsetzbereich 19 für ein Solarpaneel 16 vorgesehen ist. Im Profilmittel befinden sich mehrere Schraubkanäle 20, in welche Befestigungsschrauben 15 für seitliche Abdeckungen 21 an Endseiten 11, die beispielhaft Dichtungen 10 aufweisen können, eingeschraubt werden. Die Schraubkanäle 20 sind beispielhaft so konstruiert, das durch die Verschraubungen eintretendes Wasser immer nach außen, und nicht in den Innenraum des Profilmittels 6,7 eintreten kann. Das zweite Profilmittel 7 dient zur Aufnahme der Akkumulatoren 17 und der Steuerungseinrichtung 5. Die Außenabmessungen sind ansonsten formgleich mit dem Profilmittel 6 für die Solarpaneele 16, sodass beide Profile formgleich sind und quasi zu einem einzigen Bauteil zusammengefügt werden können. Insbesondere an einer Verbindungsstelle 8 ist der Zusammenbau der beiden Profilmittel hinsichtlich Größe und Form gegeben, und insbesondere die Abschnitte, insbesondere die Profilmittel, mittels eines Mittels zum Verbinden 9 aneinander lösbar befestigt.

In Profilmittel 7 werden die wiederaufladbaren Akkus 17 eingeschoben. Weiterhin wird die Elektronik-Platine für die Steuerungseinrichtung 5, welche beispielhaft die Motorsteuerung sowie die Steuerung des Akkumanagements beinhaltet, in eine dafür vorgesehene Aufnahme eingeschoben. Jedes der beiden Profilmittel 6,7 erhält auf jeder Endseite 11 eine separate Abdeckung 21, die mit Befestigungsschrauben 15 in die dafür vorgesehenen Schraubkanäle 20 verschraubt wird. Dadurch sind beide Profilmittel 6,7 unabhängig voneinander gegen Wassereintritt geschützt. Die Abdeckung 21 am Profilmittel 7 bedeckt die gesamte Fläche und hat 3 Schraubbohrungen. Eine Endseite 11 am Profilmittel 7 bedeckt die gesamte Fläche und hat beispielhaft 4 Befestigungsschrauben 15. Die Abdeckungen 21 am Profilmittel 6 und der anderen Endseite 11 des Profilmittels 7 verfügen über eine rechteckige Aussparung 26, durch welche das Mittel zum Verbinden 9 geführt wird, sowie über Bohrungen, welche eine Kabelverbindung zwischen den beiden Profilmitteln ermöglichen. Dieses Mittel zum Verbinden 9 beispielhaft in Form eines Rechteckprofils 13 steckt auf beiden Seiten in einem in den Profilmitteln vorgesehenen Einsetzbereich 14 und wird mit Befestigungsschrauben 27 durch Gewindebohrungen im Rechteckproil 13 gegen eine Rückwand des Einsetzbereich 14 verspannt, um einen festen Zusammenhalt der Profilmittel 6,7 zu gewährleisten. Die beiden Profilmittel 6,7 sind beispielhaft mit zwei zweipoligen Kabeln miteinander verbunden: ein Kabel, welches das Solarpaneel zum Aufladen der Akkus verbindet und ein weiteres Kabel, welches aus Ausgangskabel zur Versorgung eines angeschlossenen Motors dient.

Fig. 3a zeigt ein Profilmittel 6 im Schnitt. An einer Oberseite befindet sich der Einsetzbereich 19 für die Solarpaneele 16 und an einer Unterseite der Einsetzbereich 14 für das Mittel zum Verbinden.

Fig. 3b zeigt ein Profilmittel 6 in perspektivischer Ansicht. Das Profilmittel 6 verfügt beispielhaft über 3 Entwässerungsbohrungen 24, durch die eintretendes Wasser in den unteren Schraubkanal 25 abfließen kann.

Fig. 4 zeigt ein Profilmittel 7 im Schnitt mit einem Einsetzbereich 14 an einer Unterseite für das Mittel zum Verbinden.

Fig. 5 zeigt einen Rollladen 22 mit einem beispielhaften Motor 18, der durch eine erfindungsgemäße Vorrichtung angetrieben werden kann.

Fig. 6 zeigt eine erfindungsgemäße Vorrichtung 1 in Explosionsdarstellung, mit nicht dargestellten Steuerungen, Akkus bzw. Solarpanell, wobei drei Profilmittel 7 vorgesehen sind, die durch Steckmittel 28 verbunden werden.

Fig. 7a zeigt ein Profilmittel 7 im Schnitt.

Fig. 7b zeigt ein Profilmittel 7 im Schnitt, insbesondere umfassend ein Steckmittel.

Fig. 7c zeigt ein Steckmittel 28 einer erfindungsgemäßen Vorrichtung im Schnitt.

### BEZUGSZEICHENLISTE

- 1: Vorrichtung
- 2: Schutzanlage
- 3: Mittel zum Erzeugen von Strom
- 4: Mittel zum Speichern von Strom
- 5: Steuerungseinrichtung
- 6: Profilmittel
- 7: Profilmittel
- 8: Verbindungsstelle
- 9: Mittel zum Verbinden
- 10: Dichtung
- 11: Endseite
- 13: Rechteckprofil
- 14: Einsetzbereiche
- 15: Befestigungsschraube
- 16: Solarpaneele
- 17: Akkumulator
- 18: Motor
- 19: Einsetzbereich
- 20: Schraubkanal
- 21: Abdeckung
- 22: Rollladen
- 23: Fernsteuerung
- 24: Entwässerungsbohrung
- 25: Kanal
- 26: Aussparung
- 27: Befestigungsschraube
- 28: Steckmittel

## Patentansprüche

1. Vorrichtung (1) zum Betätigen von Antrieben für bewegliche Schutzanlagen (2),
insbesondere Wetterschutzanlagen, insbesondere Sonnenschutzanlagen, insbesondere Rollläden,
umfassend:
ein Mittel zum Erzeugen von Strom (3) aus Sonnenlicht,
ein Mittel zum Speichern von Strom (4),
eine Steuerungseinrichtung (5),
wobei das Mittel zum Speichern von Strom (4) und die Steuerungseinrichtung (5) in zumindest einem gesonderten Abschnitt eines ersten Profilmittels, insbesondere zwei Abschnitten, in einem gesonderten ersten Profilmittel (6), gesondert entnehmbar angeordnet sind,
wobei das Mittel zum Erzeugen von Strom (3) aus Sonnenlicht in einem gesonderten zweiten Abschnitt des Profilmittels, in einem zweiten Profilmittel (7), untergebracht ist,
und der zweite Abschnitt,
insbesondere das zweite Profilmittel (7),
an den ersten Abschnitt,
insbesondere das erste Profilmittel (6),
angepasst ausgebildet ist, so dass ein einheitlicher Strukturaufbau der Profilmittel gegeben ist, an einer Verbindungsstelle (8) hinsichtlich Größe und Form, und insbesondere die Abschnitte, insbesondere die Profilmittel,
mittels eines Mittels zum Verbinden (9) aneinander lösbar befestigt sind.

2. Vorrichtung nach Anspruch 1, **dadurch gekennzeichnet, dass** zwischen den Abschnitten, insbesondere zwischen den Profilmitteln (6, 7), eine Dichtung (10), insbesondere umfassend Kunststoff, eingesetzt ist, insbesondere an beide Endseiten (11).

3. Vorrichtung nach Anspruch 1 oder 2, **dadurch gekennzeichnet, dass** die Profilmittel (6,7) in einem Abstand voneinander einsetzbar sind, wobei zwischen den Profilmitteln Stromleitungskabel eingesetzt sind

4. Vorrichtung nach einem der Ansprüche 1 bis 3, **dadurch gekennzeichnet, dass** ein Profilmittel zunächst einstückig zu fertigen ist und anschließend in Querrichtung in mehrere Abschnitte aufzuteilen ist oder mehrere Profilmittel einzeln zu fertigen.

5. Vorrichtung nach einem der Ansprüche 1 bis 4, **dadurch gekennzeichnet, dass** die Profilmittel (6, 7) durch ein Mittel zum Verbinden (9) verbunden sind, insbesondere durch ein Längselement, insbesondere eine Rechteckprofil (13), insbesondere umfassend Kunststoff und/oder Aluminium, das insbesondere in angepasste Längsöffnungen von entsprechenden Einsetzbereichen (14) der Profilmittel (6,7) eingeführt ist, insbesondere sind die Profilmittel alternativ oder ergänzend durch eine Steckverbindung zu verbinden.

6. Vorrichtung nach einem der Ansprüche 1 bis 5, **dadurch gekennzeichnet, dass** das Mittel zum Verbinden (9) durch Befestigungsmittel, insbesondere Befestigungsschrauben (15) von unten gegen das Rechteckprofil (13) gespannt ist.

7. Vorrichtung nach einem der Ansprüche 1 bis 6, **dadurch gekennzeichnet, dass** das Mittel zum Erzeugen von Strom (3) eine oder mehrere Solarpanelen (16) umfasst und/oder das Mittel zum Speichern von Strom (4) eine oder mehrere wieder aufladbare Akkumulatoren (17) umfasst.

8. Vorrichtung nach einem der Ansprüche 1 bis 7, **dadurch gekennzeichnet, dass** die Steuerungseinrichtung (5) einen Funkempfänger insbesondere zur externen Aktivierung aufweist und/oder durch die Steuerungseinrichtung (5) ein Motor (18) zum Betätigen der Schutzanlage steuerbar ist, wobei der Motor insbesondere in einer zentralen Drehachse der Schutzanlage als Rohrmotor integriert ist.

9. Vorrichtung nach einem der Ansprüche 1 bis 8, **dadurch gekennzeichnet, dass** die beweglichen Schutzanlagen (2) Markisen und/oder Garagentore und/oder Drehläden und/oder Verdunkelungsanalgen und/oder Sonnenschutzrollos und/oder Schwimmbadabdeckungen umfassen.

10. Verfahren zur Verwendung einer Vorrichtung zum Betätigen von Antrieben für bewegliche Schutzanlagen (2), insbesondere Wetterschutzanlagen, insbesondere Sonnenschutzanlagen, insbesondere Rollläden, insbesondere nach einem der Ansprüche 1 bis 9, wobei mit einem Mittel zum Erzeugen von Strom (3) aus Sonnenlicht, das in einem Abschnitt eines Profilmittels (7) eingesetzt ist, Strom erzeugt wird, der in einem Mittel zum Speichern von Strom (4) gespeichert wird, das in einem anderen Abschnitt eines anderen Profilmittels (6) eingesetzt ist, insbesondere zusammen mit einer Steuerungseinrichtung zur Steuerung eines Motors (18) zum Antreibender beweglichen Schutzanlage, wobei die Profilmittel (6, 7) angepasst ausgebildet sind, so dass ein einheitlicher Strukturaufbau der Profilmittel gegeben ist, und mittels eines Mittels zum Verbinden (9) aneinander lösbar befestigt sind, wobei zwischen den Abschnitten des Profilmittels und/oder den Profilmitteln eine Verbindung eingerichtet ist, wodurch der elektrische Strom geleitet wird.

## Claims

1. Device (1) for actuating drives for movable protective installations (2), in particular weather protection installations, in particular sun protection installations, in particular roller shutters comprising: a means of generating electricity (3) from sunlight, a means of storing electricity (4), a control device (5), said means for storing power (4) and said control means (5) in at least a separate portion of a first profile means, in particular two sections, in a separate first profile means (6), are arranged separately removable, said means for generating current (3) from sunlight in a separate second portion of said profile means, in a second means (7), is accommodated, and the second section, in particular the second profile means (7), is adapted to the first section, in particular the first profile means (6), so that a uniform structure of the profile means is given, at a junction (8) in terms of size and shape, and in particular the sections, in particular the profile means, are detachably fastened to one another by means of a connecting means (9).

2. Device according to claim 1, **characterized in that** between the sections, in particular between the profile means (6, 7), a seal (10), in particular comprising plastic, is inserted, in particular on both end faces (11).

3. Device according to Claim 1 or 2, **characterized in that** the profile means (6, 7) can be inserted at a distance from one another, power line cables being inserted between the profile means.

4. Device according to one of claims 1 to 3, **characterised in that** a profile means is first to be produced in one piece and then to be divided into a plurality of sections in the transverse direction or a plurality of profile means are to be produced individually.

5. Device according to one of claims 1 to 4, **characterized in that** the profile means (6, 7) are connected by a connecting means (9), in particular by a longitudinal element, in particular a rectangular profile (13), in particular comprising plastic and/or aluminium, inserted in particular into adapted longitudinal openings of corresponding insertion regions (14) of the profile means (6, 7), in particular the profile means are to be connected alternatively or complementarily by a plug-in connection.

6. Device according to one of claims 1 to 5, **characterized in that** the means for connecting (9) is tensioned from below against the rectangular profile (13) by fastening means, in particular fastening screws (15).

7. Device according to one of claims 1 to 6, **characterized in that** the means for generating electricity (3) comprises one or more solar panels (16) and/or the means for storing electricity (4) comprises one or more rechargeable accumulators (17).

8. Device according to one of claims 1 to 7, **characterized in that** the control device (5) has a radio receiver, in particular for external activation, and/or a motor (18) for actuating the protective system can be controlled by the control device (5), the motor being integrated in particular in a central axis of rotation of the protective system as a tubular motor.

9. Device according to one of the claims 1 to 8, **characterized in that** the movable protective installations (2) comprise awnings and/or garage doors and/or revolving shutters and/or darkening systems and/or sun protection roller blinds and/or swimming pool covers.

10. Method for using a device for actuating drives for movable protection installations (2), in particular weather protection installations, in particular sun protection installations, in particular roller shutters, in particular according to one of the claims 1 to 9, wherein current is generated with a means for generating current (3) from sunlight which is inserted in a section of a profile means (7), which is stored in a means for storing current (4) inserted in another section of another profile means (6), in particular together with a control device for controlling a motor (18) for driving the movable protection installation, the profile means (6, 7) being adapted so as to provide a uniform structural structure of the profile means, and by means of a means for connecting (9) the profile means (6, 7) to the control device of the motor (18) for driving the movable protection installation, **characterized in that** the profile means (6, 7) are provided with a means for connecting (9) the profile means (6, 7) to the control device of the motor (18), are detachably fastened to each other, whereby between the sections of the profile means and/or the profile means a connection is established whereby the electric current is conducted.

## Revendications

1. Dispositif (1) pour actionner des entraînements pour installations de protection mobiles (2), en particulier les installations de protection contre les intempéries, en particulier les installations de protection solaire, en particulier les volets roulants, comprenant : un moyen de produire de l'électricité (3) à partir de la lumière du soleil, un moyen de stocker l'électricité (4), un dispositif de commande (5), lesdits moyens pour stocker de l'énergie (4) et lesdits moyens de commande (5) dans au moins une partie séparée d'un premier moyen profilé, en particulier deux sections, dans un premier moyen de profilé séparé (6), sont disposées séparément amovibles, lesdits moyens pour générer du courant (3) à partir de la lumière du soleil dans une seconde partie séparée desdits moyens profilés, dans un second moyen profilé (7), est pris en compte, et la deuxième section, en particulier le deuxième moyen de profil (7), à la première section, en particulier le premier moyen de profil (6), est adapté de manière à obtenir une structure uniforme des moyens de profilés, à un carrefour (8) en ce qui concerne la taille et la forme, et en particulier les sections, en particulier les moyens de profil, sont fixés l'un à l'autre de manière amovible au moyen d'un moyen de liaison (9).

2. Dispositif selon la revendication 1, **caractérisé en ce qu'**entre les sections, en particulier entre les moyens profilés (6, 7), un joint (10), en particulier en matière plastique, est inséré, notamment sur les deux faces frontales (11).

3. Dispositif selon la revendication 1 ou 2, **caractérisé en ce que** les moyens profilés (6, 7) peuvent être insérés à distance l'un de l'autre, des câbles électriques étant insérés entre les moyens profilés.

4. Dispositif selon l'une des revendications 1 à 3, **caractérisé en ce qu'**un moyen profilé doit d'abord être fabriqué en une seule pièce et ensuite être divisé en plusieurs sections dans la direction transversale ou plusieurs moyens profilés doivent être fabriqués individuellement.

5. Dispositif selon l'une des revendications 1 à 4, **caractérisé en ce que** les moyens profilés (6, 7) sont reliés par un moyen de liaison (9), en particulier par un élément longitudinal, en particulier un profilé rectangulaire (13), en particulier en matière plastique et/ou aluminium, inséré notamment dans des ouvertures longitudinales adaptées de zones d'insertion correspondantes (14) des moyens profilés (6, 7), en particulier les moyens profilés doivent être reliés de manière alternative ou complémentaire à une liaison enfichable.

6. Dispositif selon l'une des revendications 1 à 5, **caractérisé en ce que** le moyen de liaison (9) est tendu par le bas contre le profil rectangulaire (13) par des moyens de fixation, notamment des vis de fixation (15).

7. Dispositif selon l'une des revendications 1 à 6, **caractérisé en ce que** le centre ! pour générer du courant (3) comprend un ou plusieurs panneaux solaires (16) et/ou les moyens pour stocker le courant (4) comprennent un ou plusieurs accumulateurs rechargeables (17).

8. Dispositif selon l'une des revendications 1 à 7, **caractérisé en ce que** le dispositif de commande (5) comporte un récepteur radio, en particulier pour une activation externe, et/ou un moteur (18) pour actionner le système de protection peut être commandé par le dispositif de commande (5), le moteur étant intégré en particulier dans un axe central de rotation du système de protection comme moteur tubulaire.

9. Dispositif selon l'une des revendications 1 à 8, **caractérisé en ce que** les installations de protection mobiles (2) comprennent des auvents et/ou des portes de garage et/ou des volets tournants et/ou des systèmes d'obscurcissement et/ou des volets roulants de protection solaire et/ou des couvertures de piscines.

10. Procédé d'utilisation d'un dispositif d'actionnement d'entraînements pour des installations de protection mobiles (2), en particulier des installations de protection contre les intempéries, en particulier des installations de protection solaire, en particulier des volets roulants, en particulier selon l'une des revendications 1 à 9, dans lequel un courant est généré avec un moyen pour générer un courant (3) à partir de lumière solaire qui est inséré dans une section d'un moyen profilé (7), qui est stocké dans un moyen de stockage de courant (4) inséré dans une autre section d'un autre moyen profilé (6), en particulier avec un dispositif de commande pour commander un moteur (18) pour entraîner l'installation de protection mobile, le moyen profilé (6, 7) étant adapté de manière à fournir une structure uniforme du moyen profilé, et par un moyen pour connecter (9) le moyen profilé (6, 7) avec le dispositif de commande du moteur (18) pour entraîner l'installation de protection mobile, **caractérisé en ce que** le moyen profilé (6, 7) est pourvu de moyens pour relier (9) le moyen profilé (6) sont fixés l'un à l'autre de manière amovible, de sorte qu'entre le des sections du moyen profilé et/ou du moyen profilé, une connexion est établie par laquelle le courant électrique est conduit.
